# EUROPÄISCHE PATENTSCHRIFT

(11) **EP 3 382 301 B1**
(45) Veröffentlichungstag und Bekanntmachung des Hinweises auf die Patenterteilung: **17.02.2021**
(21) Anmeldenummer: 18162584.9
(22) Anmeldetag: 19.03.2018
(51) Int. Cl.: F25B 49/02

(54) **HAUSHALTSGERÄT UND VERFAHREN ZUM SCHWINGUNGS- UND/ODER GERÄUSCHREDUZIERTEN BETREIBEN EINES HAUSHALTGERÄTES**
DOMESTIC APPLIANCE AND METHOD FOR OSCILLATION AND/OR NOISE REDUCING OPERATION OF A DOMESTIC APPLIANCE
APPAREIL ÉLECTROMÉNAGER ET PROCÉDÉ DE FONCTIONNEMENT À VIBRATION ET/OU AU BRUIT RÉDUITS D'UN APPAREIL ÉLECTROMÉNAGER

(30) Priorität: 31.03.2017 DE 102017205500
(43) Veröffentlichungstag der Anmeldung: 03.10.2018
(73) Patentinhaber: BSH Hausgeräte GmbH, 81739 München (DE)
(72) Erfinder: Eichstädt, Johannes, 14715 Milower Land (DE); Zuazo Rodriguez, Gianfranco Cesar, 10627 Berlin (DE); Immer, Michael, 15834 Rangsdorf (DE)

(56) Entgegenhaltungen:
- JP-A- 2002 286 304
- US-A1- 2005 076 656
- US-A1- 2011 197 616

## Beschreibung

Die vorliegende Erfindung betrifft ein Haushaltsgerät mit einem ersten und einem zweiten Fluidkreislauf zum Zirkulieren eines Fluides während eines Betriebes des Haushaltsgerätes sowie ein Verfahren zum Schwingungs- und/oder geräuschreduzierten Betreibens eines Haushaltsgerätes.

In vielen Haushaltsgeräten werden Kompressoren eingesetzt, welche zum Komprimieren eines fluiden Mediums, insbesondere eines Kältemittels, eingesetzt werden. Bekannter Weise werden Kompressoren, welche einer hinreichend guten Ölschmierung bedürfen, beispielsweise in Wärmepumpen eingesetzt. Gerade in Haushalts-Kühlgeräten wie Kühlschränken ist der Kältekreislauf mit der Wärmepumpe jedoch nicht ununterbrochen in Betrieb. Bei einer Betriebsaufnahme des Fluid- bzw. Kältekreislaufs wird der Kompressor gestartet. In diesem Anfangszustand weist der Kompressor jedoch keine gute Ölschmierung auf, d. h. das Öl ist gerade zur Betriebsaufnahme nicht im gesamten Kompressionsraum des Kompressors verteilt. Insbesondere Rollkolben-Kompressoren benötigen für den störungsfreien Betrieb eine gute Ölschmierung, wobei der Ölfilm in der Kompressionskammer und in den entsprechenden Ventilen, die durch die Arbeit des Kompressors entstehenden Geräusche dämpft. Bekannter Weise erfolgt die Ölförderung durch die hohle Antriebswelle, welche an definierten Punkten radiale Bohrungen aufweist. In der Antriebswelle befindet sich eine Spirale, welche durch die Rotation der Welle das Öl zu den Bohrungen fördert. Über die Rotation der Welle wird das Öl im gesamten Kompressionsraum verteilt. Das Ansaugen des Öls aus dem Ölbad benötigt jedoch einige Zeit, wodurch insbesondere in der Startphase des Kompressors ein höherer Schwingungs- und/oder Geräuschpegel verursacht wird, welcher einen besonders unangenehmen Klang aufweist verglichen mit dem normalen Betriebszustand. Die Länge dieser Startphase ist in großem Maße von der Viskosität des Öls abhängig, welches zum Betrieb des Kompressors verwendet wird. Bekannter Weise ist die Viskosität eines Öls von der Umgebungstemperatur abhängig, so dass bei kälteren Umgebungstemperaturen die laute Startphase des Kompressors in dem Haushaltsgerät länger andauert. Ein weiterer Punkt, der sich negativ auf das Geräuschniveau des Kompressors auswirkt, ist die anfallende Druckdifferenz, welche der Druckkompressor aufbringen muss. Bei hohen Druckdifferenzen beispielsweise wirken sich die Toleranzen der metallischen Einzelkomponenten stärker auf das Geräuschniveau aus, wodurch der Kompressor zu "klappern" anfängt.

JP 2002 286304 A offenbart einen Kühlschrank mit einem Bypassrohr, das eine Verbindung zwischen der Abgabeseite und der Saugseite eines Kompressors herstellt, und einen motorbetriebenes Ventil, das in dem Bypassrohr vorgesehen ist, wobei das Bypassrohr auf mehrere Rohre aufgeteilt wird JP 2002 286304 A offenbart ein Haushaltsgerät gemäß dem Oberbegriff des Anspruchs 1 und ein Verfahren gemäß dem Oberbegriff des Anspruchs 6.

US 2005/076656 A1 offenbart einen Stabilitätskontrolallgorithmus für einen Zentrifugalkompressor. Der Stabilitätskontrolalgorithmus wird dazu verwendet, eine variable Geometrie eines Defusers und einem Heißgas-bypassventil in Abhängigkeit der Kompressorinstabilität zu steuern.

US 2011/0197616 A1 offenbart eine Wärmepumpe, welche mittels einer Schallabsorbierenden Isolation die geräuschverursachende Expansion eines Fluids abmildert. Zudem weist die Wärmepumpe einen Bypasskanal auf, welcher dazu ausgelegt ist, das Fluid von einem Bereich des zentrifugalen Kompressors zu dem Verdampfer und dann an den schallisolierten Container weiterzuleiten.

Angesichts der soeben geschilderten Probleme ist die Aufgabe der vorliegenden Erfindung, ein Haushaltsgerät bereit zu stellen, welches schwingungs- und/oder geräuschreduziert betrieben werden kann. Ferner ist es die Aufgabe der vorliegenden Erfindung, ein Verfahren zum Schwingungs- und/oder geräuschreduzierten Betreiben eines Haushaltsgerätes bereitzustellen.

Diese Aufgaben werden gelöst mit einem Haushaltsgerät und einem Verfahren zum schwingungs- und/oder geräuschreduzierten Betreiben eines Haushaltsgerätes nach jeweiligem unabhängigem Patentanspruch. Weitere Vorteile und Merkmale sowie fakultative bevorzugte Ausführungen der vorliegenden Erfindung ergeben sich aus den abhängigen Patentansprüchen, nachfolgender Beschreibung und beigefügter Zeichnung, wobei bevorzugten Ausführungen des Haushaltsgerätes bevorzugte Ausführungen des Verfahrens entsprechend und umgekehrt, und dies auch dann, wenn darauf hierin nicht explizit hingewiesen ist.

Erfindungsgemäß weist das Haushaltsgerät einen ersten und einen zweiten Fluidkreislauf zum Zirkulieren eines Fluides während eines Betriebes des Haushaltsgerätes auf. In dem ersten und zweiten Fluidkreislauf ist ein Kompressor mit einer Niederdruckseite und mit einer Hochdruckseite zum Komprimieren des Fluides vorgesehen. Vorschlagsgemäß ist in dem ersten Fluidkreislauf ferner ein Bypass vorgesehen. Ferner vorschlagsgemäß ist der Kompressor zur Schwingungs- und/oder Geräuschreduzierung während einer Betriebsaufnahme des Kompressors oder während des Durchlaufens eines vorbestimmten Drehzahlintervalls des Kompressors mit dem Bypass überbrückbar, um einem Aufbau eines Druckes auf der Hochdruckseite entgegen zu wirken. In anderen Worten kann die Hochdruckseite des Kompressors mit dessen Niederdruckseite über den Bypass in Fluidverbindung gebracht bzw. verbunden werden, wobei der Kompressor sozusagen kurzgeschlossen wird. Sobald der Kompressor in Betrieb genommen ist und/oder auch während des Betriebes, wird an der Hochdruckseite des Kompressors durch das komprimierte Fluid ein Druck aufgebaut. Durch den Bypass kann einem solchen Druckaufbau entgegen gewirkt werden. Durch den Bypass können störende Anlaufgeräusche, die besonders bei kalten Kompressoren auftreten, vermieden werden. Zur Reduzierung des erhöhten Schwingungs- und/oder Geräuschpegels, insbesondere während einer Startphase des Kompressors, wird vorschlagsgemäß auf der Hochdruckseite des Kompressors mittels eines Bypasses dem Aufbau eines Druck entgegengewirkt, indem das Fluid über den Bypass zu der Niederdruckseite des Kompressor geleitet wird. Bevorzugt umfasst der erste Fluidkreislauf den Bypass und den Kompressor. In dem ersten Fluidkreislauf wird das zu zirkulierende Medium, ein Kältemittel, z. B. ein Gas wie Isobutan oder Propan , in bestimmten Phasen des Kompressors oder zu bestimmten Drehzahlintervallen des Kompressors über den Bypass von der Hochdruckseite zu der Niederdruckseite geleitet. Hierdurch wird bei Bedarf unverzüglich ein aufgebauter Druck auf der Hochdruckseite wieder abgebaut und dem Kompressor auf der Niederdruckseite wieder zugeführt oder es wird von vornherein vermieden, dass ein Druck auf der Hochdruckseite, insbesondere während einer Startphase des Kompressors, aufgebaut werden kann. Bei einem Überbrücken mittels des Bypasses fließt das zirkulierende Medium also durch den Bypass zurück oder zumindest teilweise zurück zu der Niederdruckseite des Kompressors.

Während des Durchlaufens eines vorbestimmten Drehzahlintervalles des Kompressors, welches bei Frequenzen liegt, bei denen Eigenschwingungen des Kompressors auftreten können, ist eine Geräuschentwicklung besonders hoch. Durch den vorgeschlagenen Bypass kann eine Geräuschentwicklung insbesondere bei Eigenfrequenzen des Kompressors in vorteilhafter Weise vermieden werden, so dass ein Haushaltsgerät bereitgestellt werden kann, welches ruhig und stabil betrieben werden kann.

Bevorzugt bildet der Kompressor mit weiteren Komponenten, insbesondere mit einem Verdampfer und einem Verflüssiger, den zweiten Fluidkreislauf aus. Der zweite Fluidkreislauf ist bevorzugt ein Wirkkreislauf des Haushaltsgeräts, insbesondere ein Kältekreislauf. Insbesondere sind der Verdampfer, der Verflüssiger und der Kompressor in dem zweiten Fluidkreislauf, insbesondere zum Zirkulieren eines Kältemittels, in Reihe geschaltet. In dem ersten Fluidkreislauf sind der Bypass und der Kompressor ebenfalls in Reihe geschaltet. Der erste Fluidkreislauf kann bei Bedarf, insbesondere während einer Startphase des Kompressors oder während eines Durchlaufens bestimmter Drehzahlintervalle, parallel zu dem zweiten Fluidkreislauf geschaltet werden. Durch den Bypass kann das zirkulierende Fluid wahlweise durch den eigentlichen Kältekreislauf fließen, welcher den Verdampfer und den Verflüssiger umfasst, oder durch den ersten Fluidkreislauf.

Erfindungsgemäß ist der Bypass mittels einer Steuerung zum Öffnen und/oder zum Schließen, ansteuerbar. Die Steuerung ist konfiguriert, ein Öffnen des Bypasses während einer Startphase des Kompressors oder während des Durchlaufens bestimmter Drehzahlintervalle anzusteuern. Bevorzugt bewirkt der Bypass in einem geöffneten Zustand, dass das Fluid in dem ersten Fluidkreislauf zirkuliert, während der Bypass in einem geschlossenen Zustand bewirkt, dass das Fluid nicht in dem ersten Fluidkreislauf, sondern insbesondere in dem zweiten Fluidkreislauf zirkuliert. Das Ansteuern des geöffneten bzw. geschlossenen Zustandes des Bypasses ist von der Steuerung bzw. der Reglung ansteuerbar und/oder in situ an eine erfasste Druckdifferenz am Kompressor anpassbar.

Insbesondere während des Durchlaufens eines bestimmten Drehzahlintervalls, welches bei Frequenzen liegt, bei denen Eigenschwingungen des Kompressors auftreten können, ist eine Geräuschentwicklung im Normalbetrieb besonders hoch. Durch den vorgeschlagenen Bypass kann eine Geräuschentwicklung insbesondere bei Eigenfrequenzen des Kompressors in vorteilhafter Weise vermieden werden, so dass ein Haushaltsgerät bereitgestellt werden kann, welches ruhig und stabil betrieben werden kann, insbesondere während eines Durchlaufens des bestimmten Drehzahlintervalls. Durch den Einsatz des Bypasses, insbesondere in dem Bereich des vorbestimmten Drehzahlintervalles, kann die Entstehung von Resonanzen im Bereich der Eigenfrequenzen vermieden werden. Hierdurch wiederum kann das Haushaltsgerät ruhig und stabil betrieben werden.

Gemäß einer Ausführungsform der vorliegenden Erfindung umfasst der Bypass mindestens ein Ventil. Ferner kann der Bypass ein Rohr oder einen Schlauch umfassen, mit welchem der Bypass in Fluidverbindung mit dem Kompressor steht. Bevorzugt handelt es sich bei dem mindestens einen Ventil um ein bistabiles Ventil oder um ein herkömmliches Magnetventil.

Gemäß einem weiteren Aspekt betrifft die Erfindung ein Verfahren zum Schwingungs- und/oder geräuschreduzierten Betreiben eines Haushaltsgerätes, wobei das Haushaltsgerät einen ersten Fluidkreislauf zum Zirkulieren eines Fluides während des Betriebes des Haushaltsgerätes umfasst. In dem ersten Fluidkreislauf ist ein Kompressor mit einer Niederdruckseite und mit einer Hochdruckseite zum Komprimieren des Fluides vorgesehen.

Vorschlagsgemäß ist in dem ersten Fluidkreislauf ferner ein Bypass vorgesehen. Ferner vorschlagegemäß wird der Kompressor zur Schwingungs- und/oder Geräuschreduzierung während einer Betriebsaufnahme oder während des Durchlaufens eines vorbestimmten Drehzahlintervalles mit dem Bypass in Fluidverbindung gebracht, um einem Aufbau eines Druckes auf der Hochdruckseite entgegen zu wirken. Sobald der Kompressor in Betrieb genommen ist und/oder auch während des Betriebes, wird an der Hochdruckseite des Kompressors durch das komprimierte Fluid ein Druck aufgebaut. Durch den Bypass kann gerade während einer Startphase des Kompressors oder beim Durchlaufen bestimmter Drehzahlintervalle einem solchen Druckaufbau entgegen gewirkt werden.

Der Bypass hat den Vorteil, dass eine Stillstandszeit nach einem Kompressorstop verringert werden kann. Durch den Bypass kann quasi sofort ein Druckausgleich zwischen der Hochdruck- und Niederdruckseite erfolgen. "Quasi sofort" umfasst vorliegend ein Zeitintervall von 1 Sekunde bis 3 Sekunden. Dies stellt gegenüber der Verwendung eines Kompressors ohne Bypass, bei welchem ein Druckabbau etwa 3 Minuten andauert, eine Verbesserung da.

Bevorzugt bildet der Kompressor mit einem Verdampfer und einem Verflüssiger einen zweiten Fluidkreislauf aus. Insbesondere sind der Verdampfer, der Verflüssiger und der Kompressor in dem zweiten Fluidkreislauf in Reihe geschaltet. In dem ersten Fluidkreislauf sind der Bypass und der Kompressor ebenfalls in Reihe geschaltet. Während eines Betriebes des Haushaltsgerätes können der erste und der zweite Fluidkreislauf parallel betrieben werden. Bei einem Zirkulieren des Fluids in dem ersten Fluidkreislauf kann das Fluid ggf. über den Bypass zu der Niederdruckseite geleitet werden, d. h. überbrückt werden. Vorliegend ist bei dem Begriff "überbrücken" stets ein Fluidfluss von der Hochdruckseite in Richtung zu der Niederdruckseite des Kompressors über den Bypass gemeint. Dies erfolgt insbesondere zu Beginn einer Betriebsaufnahme des Kompressors und damit des Haushaltsgerätes, oder beim Durchlaufen bestimmter Drehzahlintervalle.

Erfindungsgemäß wird der Bypass mittels einer Steuerung zum Öffnen und/oder zum Schließen angesteuert. In der Steuerung können bevorzugt Drehzahlintervalle oder mindestens ein Drehzahlintervall hinterlegt sein, bei dem der Bypass zum Druckabbau an der Hochdruckseite des Kompressors genutzt wird. Bevorzugt steuert die Steuerung den Bypass während einer Startphase des Kompressors oder während des Durchlaufens bestimmter Drehzahlintervalle an, um den Bypass zu öffnen. Dies bewirkt, dass die Steuerung bei Bedarf den ersten Fluidkreislauf zum zweiten Fluidkreislauf hinzuschalten kann. Hierdurch wiederum erfolgt die Aufteilung des Fluids auf beide Kreisläufe oder die Umleitung des Fluids vom zweiten auf den ersten Fluidkreislauf. Die Startphase kann z. B. 3 Sekunden bis 3 Minuten, bevorzugt 10 Sekunden bis 50 Sekunden, dauern. Hierdurch wird in einfacher Weise ein Verfahren zum Betreiben eines Haushaltsgerätes bereitgestellt, mit dem das Haushaltsgerät ruhig und stabil betrieben werden kann.

Bevorzugt wird in einem geöffneten Zustand des Bypasses das Fluid in dem ersten Fluidkreislauf zirkuliert, während in einem geschlossenen Zustand des Bypasses das Fluid nicht in dem ersten Fluidkreislauf zirkuliert wird. Insbesondere in einem Zustand, in dem der Kompressor hinreichend geschmiert ist und in dem kein Frequenzbereich durchlaufen wird, welcher zu resonanten Eigenschwingungen des Kompressors anregt, wird das Fluid bevorzugt nicht in dem ersten Fluidkreislauf zirkuliert. In diesem Zustand befindet sich der Bypass in seinem geschlossenen Zustand.

Bevorzugt umfasst der Bypass mindestens ein Ventil, besonders bevorzugt ein bidirektionales Ventil oder ein Magnetventil. Durch Beaufschlagung des Magnetventils mit einer Spannung kann dieses von einem geschlossenen Zustand in einen geöffneten Zustand überführt werden, wobei in dem geöffneten Zustand das Fluid über den Bypass von der Hochdruckseite zu der Niederdruckseite des Kompressors geleitet wird. Bei einem bidirektionalen Ventil kann durch Beaufschlagung mittels einer Spannung das bidirektionale Ventil stufenweise geöffnet oder geschlossen werden. Das bidirektionale Ventil erlaubt es folglich, den Volumenstrom durch den Bypass zu regulieren. Dies hat den Vorteil, dass das Zeitfenster, in dem der Druckabbau erfolgt, regelbar ist. Insbesondere ist der Druckabbau in einem Zeitfenster zwischen 1 Sekunde und 3 Minuten eistellbar.

Weitere Vorteile und Merkmale der vorliegenden Erfindung ergeben sich aus der nachfolgenden Beschreibung bevorzugter Ausführungsformen in Bezug auf die Figuren der beigefügten Zeichnung. Es versteht sich, dass einzelne in den jeweiligen Figuren gezeigte Ausführungsformen Merkmale aufweisen können, die auch in anderen Ausführungsformen zum Einsatz gelangen können, auch wenn dies nicht explizit genannt ist, und sofern dies nicht aufgrund technischer Gegebenheiten oder explizit ausgeschlossen wurde. Es zeigen:
- Fig. 1: ein Haushaltsgerät, und
- Fig. 2: eine schematische Darstellung eines ersten Fluidkreislaufes zum Zirkulieren eines Fluides in einem Haushaltsgerät, wobei der Kompressor mittels eines Bypasses überbrückbar ist.

Figur 1 zeigt ein Haushaltsgerät 10, in welchem ein erster Fluidkreislauf 20 mit einem Fluid und ein zweiter Fluidkreislauf 34 mit dem Fluid zirkulieren. Der erste Fluidkreislauf 20 des Haushaltsgerätes 10 weist einen Kompressor 22 auf, welcher in Reihe mit einem Bypass 28 verschaltet ist, wobei der Bypass 28 mindestens ein Ventil aufweist. Das mindestens eine Ventil kann als Magnetventil oder auch als ein bistabiles oder bidirektionales Ventil ausgebildet sein. Der erste Fluidkreislauf 20 ist parallel zum zweiten Fluidkreislauf 34 geschaltet, wobei der zweite Fluidkreislauf 34 den eigentlichen Fluidkreislauf des Haushaltsgerätes 10 bildet. In dem zweiten Fluidkreislauf 34, dem eigentlichen Kältekreislauf, sind der Kompressor 22, ein Verdampfer 24 und ein Verflüssiger 26 in Reihe geschaltet.

Zu Beginn einer Betriebsaufnahme des Haushaltsgerätes 10 oder während des Durchfahrens mindestens eines vorbestimmten Drehzahlintervalls kann der Bypass 28 in dem ersten Fluidkreislauf 20 mittels einer Steuerung 30 angesteuert werden. Die Ansteuerung über die Steuerung 30 ist mittels des gestrichelten Doppelpfeils 32 angedeutet. Über die Steuerung 30, welche bevorzugt als Regelung ausgebildet ist, kann der Bypass 28 geöffnet werden, so dass das Fluid in dem ersten Fluidkreislauf durch den Bypass 28 von der Hochdruckseite 36 zu den Niederdruckseite 38 des Kompressors läuft und dort dem Kompressor 22 wieder zugeführt wird.

Es ist denkbar, die Steuerung 30 in dem Haushaltsgerät 10 als Regelung auszubilden, welche den herrschenden Druck auf der Niederdruckseite 38 und auf der Hochdruckseite 36 des Kompressors erfassen und auswerten kann und ggf. den Bypass 28 zum Druckabbauen ansteuert. Hierzu ist die Steuerung 30 bzw. Regelung mit mindestens einem Sensor zur Erfassung einer Druckdifferenz am Kompressor 22 ausgebildet (nicht dargestellt). Bevorzugt steuert die Steuerung 30 den Bypass 28 während einer Startphase des Kompressors 22 oder nach einem Stillstand des Kompressors 22 an. Ferner bevorzugt wird der Bypass 28 während des Durchlaufens eines bestimmten Drehzahlintervalls, insbesondere zwischen 30 Hz und 50 Hz, bevorzugt zwischen 35 Hz und 40 Hz, angesteuert bzw. geöffnet. Durch das Öffnen des Bypasses erfolgt ein Druckausgleich binnen 1 Sekunde bis 3 Sekunden, wofür normalerweise bis zu 3 Minuten benötigt wird. Das zirkulierende Fluid wird in einem geöffneten Zustand des Bypasses 28 auf den ersten und den zweiten Fluidkreislauf 20, 34 verteilt, während in einem geschlossenen Zustand des Bypasses 28 das Fluid ausschließlich im zweiten Fluidkreislauf 34 zirkuliert.

Die Erfindung findet in Haushaltsgeräten Anwendung, in welchen ein Kompressor zum Betrieb eines Fluidkreislaufes mit einem Kältemittel verbaut ist. Beispielsweise kann es sich bei dem Haushaltsgerät 10 um ein Haushalts-Kühlgerät, wie z.B. einen Kühlschrank, Gefrierschrank oder um eine Kühl-/Gefrierkombination handeln. Ferner könnte es sich bei dem Haushaltsgerät 10 um ein Wäschepflegegerät, wie beispielsweise einem Wärmepumpen-Trockner oder einen Wärmepumpen-Waschtrockner, oder beispielsweise um eine Spülmaschine handeln.

### Bezugszeichenliste

- 10: Haushaltsgerät
- 20: erster Fluidkreislauf
- 22: Kompressor
- 24: Verdampfer
- 26: Verflüssiger
- 28: Bypass
- 30: Steuerung
- 32: gestrichelter Doppelpfeil
- 34: zweiter Fluidkreislauf
- 36: Hochdruckseite
- 38: Niederdruckseite

## Patentansprüche

1. Haushaltsgerät (10) mit einer Steuerung (30), einem Kompressor (22), einem ersten Fluidkreislauf (20) und einem zweiten Fluidkreislauf (34) zum Zirkulieren eines Fluides während eines Betriebes des Haushaltgerätes (10),
wobei in dem ersten (20) und dem zweiten Fluidkreislauf (34) der Kompressor (22) mit einer Niederdruckseite (38) und einer Hochdruckseite (36) zum Komprimieren des Fluides vorgesehen ist,
in dem ersten Fluidkreislauf (20) ferner ein Bypass (28) mit einem Öffnungs- und Schließmittel vorgesehen ist
wobei der Bypass (28) mittels der Steuerung (30) und des Öffnungs- und Schließmittels zum Öffnen und/oder zum Schließen ansteuerbar ist,
**dadurch gekennzeichnet, dass** die Steuerung (30) konfiguriert ist, ein Öffnen des Bypasses während einer Startphase des Kompressors anzusteuern, wobei die Hoch- und Niederdruckseite des Kompressors (22) zur Schwingungs- und/oder Geräuschreduzierung während einer Betriebsaufnahme des Kompressors mit dem Bypass (28) in Fluidverbindung bringbar ist, wobei der Bypass und die Steuerung (30) dazu konfiguriert sind, während einer Betriebsaufnahme des Kompressors einem Aufbau eines Druckes auf der Hochdruckseite entgegen zu wirken.

2. Haushaltsgerät (10) nach einem der vorhergehenden Ansprüche, wobei der Kompressor (22) mit weiteren Komponenten den zweiten Fluidkreislauf (34) bildet, insbesondere mit einem Verdampfer (24) und einem Verflüssiger (26).

3. Haushaltsgerät (10) nach einem der vorhergehenden Ansprüche, wobei der Bypass (28) in einem geöffneten Zustand bewirkt, dass das Fluid in dem ersten Kreislauf (20) zirkuliert, und in einem geschlossenen Zustand bewirkt, dass das Fluid nicht in dem ersten Kreislauf (20) zirkuliert, sondern insbesondere in dem zweiten Fluidkreislauf (34).

4. Haushaltsgerät (10) nach einem der vorhergehenden Ansprüche, wobei der Bypass (28) mindestens ein Ventil als Öffnungs- und Schließmittel umfasst

5. Haushaltsgerät (10) nach Anspruch 4, wobei das Ventil ein bidirektionales Ventil oder ein Magnetventil ist.

6. Verfahren zum schwingungs- und/oder geräuschreduzierten Betreiben eines Haushaltgerätes (10),
wobei das Haushaltgerät (10) einen Kompressor (22), einen ersten Fluidkreislauf (20) und einen zweiten Fluidkreislauf (34) zum Zirkulieren eines Fluides während des Betriebes des Haushaltgerätes (10) umfasst,
wobei in dem ersten und in dem zweiten Fluidkreislauf der Kompressor (22) mit einer Niederdruckseite und mit einer Hochdruckseite zum Komprimieren des Fluides vorgesehen ist,
in dem ersten Fluidkreislauf (20) ferner ein Bypass (28) mit einem Öffnungs- und Schließmittel vorgesehen ist wobei das Haushaltsgerät eine Steuerung (30) umfasst, und der Bypass (28) mittels der Steuerung (30) und des Öffnungs- und Schließmittels zum Öffnen und/oder zum Schließen angesteuert wird.
**dadurch gekennzeichnet, dass** die Hoch- und Niederdruckseite des Kompressors (22) zur Schwingungs- und/oder Geräuschreduzierung während einer Betriebsaufnahme
mit dem Bypass (28) in Fluidverbindung gebracht wird, um einem Aufbau eines Druckes auf der Hochdruckseite entgegen zu wirken.

7. Verfahren nach Anspruch 6, wobei in einem geöffneten Zustand des Bypasses (28) das Fluid in dem ersten Kreislauf (20) zirkuliert wird und in einem geschlossenen Zustand das Fluid nicht in dem ersten Kreislauf (20), sondern in dem zweiten Fluidkreislauf (34) zirkuliert wird.

8. Verfahren nach einem der Ansprüche 6 oder 7, wobei der Bypass (28) zum Zirkulieren des Fluides in dem ersten Kreislauf (20) in einem vorbestimmten Drehzahlintervall verwendet wird, insbesondere in einem Drehzahlintervall zwischen 30 Hz und 50 Hz, bevorzugt zwischen 35 Hz und 40 Hz.

9. Verfahren nach einem der Ansprüche 6 bis 8, wobei der Bypass (28) mindestens ein Ventil als Öffnungs- und Schließmittel umfasst, bevorzugt ein bidirektionales Ventil oder ein Magnetventil umfasst.

10. Verfahren nach einem der Ansprüche 6 bis 9 zum Betreiben eines Haushaltsgerätes (10) nach einem der Ansprüche 1 bis 6.

## Claims

1. Household appliance (10) with a controller (30), a compressor (22), a first fluid circuit (20) and a second fluid circuit (34) for circulating a fluid during operation of the household appliance (10),
wherein in the first (20) and the second fluid circuit (34) the compressor (22) is provided with a low pressure side (38) and a high pressure side (36) for compressing the fluid,
in the first fluid circuit (20) a bypass (28) is further provided with an opening and closing means,
wherein the bypass (28) can be actuated by means of the controller (30) and the opening and closing means for opening and/or for closing,
**characterised in that** the controller (30) is configured to actuate an opening of the bypass during a start phase of the compressor,
wherein for oscillation and/or noise reduction during a start-up of the compressor the high and low pressure side of the compressor (22) can be brought into fluid connection with the bypass (28), wherein the bypass and the controller (30) are configured to counteract a build-up of pressure on the high pressure side during a start-up of the compressor.

2. Household appliance (10) according to one of the preceding claims, wherein the compressor (22) with further components forms the second fluid circuit (34), in particular with an evaporator (24) and a condenser (26).

3. Household appliance (10) according to one of the preceding claims, wherein in an opened state the bypass (28) causes the fluid to circulate in the first circuit (20), and in a closed state, causes the fluid to circulate not in the first circuit (20), but instead in particular in the second fluid circuit (34).

4. Household appliance (10) according to one of the preceding claims, wherein the bypass (28) comprises at least one valve as an opening and closing means.

5. Household appliance (10) according to claim 4, wherein the valve is a bidirectional valve or a solenoid valve.

6. Method for operating a household appliance (10) for reduced oscillation and/or noise, wherein the household appliance (10) comprises a compressor (22), a first fluid circuit (20) and a second fluid circuit (34) for circulating a fluid during the operation of the household appliance (10), wherein in the first and in the second fluid circuit, the compressor (22) is provided with a low pressure side and with a high pressure side for compressing the fluid,
in the first fluid circuit (20) a bypass (28) is further provided with an opening and closing means,
wherein the household appliance comprises a controller (30) and the bypass (28) is actuated by means of the controller (30) and the opening and closing means for opening and/or for closing,
**characterised in that** for reducing oscillation and/or noise during a start-up the high and low pressure side of the compressor (22) is brought into fluid connection with the bypass (28), in order to counteract a build-up of pressure on the high pressure side.

7. Method according to claim 6, wherein in an opened state of the bypass (28) the fluid is circulated in the first circuit (20) and in a closed state the fluid is circulated not in the first circuit (20), but instead in the second fluid circuit (34).

8. Method according to one of claims 6 or 7, wherein the bypass (28) is used to circulate the fluid in the first circuit (20) in a predetermined rotation speed interval, in particular in a rotation speed interval between 30 Hz and 50 Hz, preferably between 35 Hz and 40 Hz.

9. Method according to one of claims 6 to 8, wherein the bypass (28) comprises at least one valve as an opening and closing means, preferably a bidirectional valve or a solenoid valve.

10. Method according to one of claims 6 to 9 for operating a household appliance (10) according to one of claims 1 to 6.

## Revendications

1. Appareil électroménager (10) comprenant une commande (30), un compresseur (22), un premier circuit de fluide (20) et un deuxième circuit de fluide (34) destinés à la circulation d'un fluide pendant le fonctionnement de l'appareil électroménager (10),
dans lequel, dans le premier (20) et le deuxième circuit de fluide (34), le compresseur (22) présente un côté basse pression (38) et un côté haute pression (36) destinés à la compression du fluide,
dans le premier circuit de fluide (20), un bypass (28) étant en outre prévu comprenant un moyen d'ouverture et de fermeture,
le bypass (28) étant amorcé à des fins d'ouverture et/ou de fermeture par le biais de la commande (30) et du moyen d'ouverture et de fermeture,
**caractérisé en ce que** la commande (30) est configurée pour amorcer l'ouverture du bypass pendant une phase de démarrage du compresseur,
le côté haute et basse pression du compresseur (22) pouvant être amené en communication fluidique avec le bypass (28) pour diminuer les vibrations et/ou le bruit pendant le fonctionnement du compresseur, le bypass et la commande (30) étant configurés pour résister à l'accumulation de pression côté haute pression pendant le fonctionnement du compresseur.

2. Appareil électroménager (10) selon l'une des revendications précédentes, dans lequel le compresseur (22) forme, avec d'autres composants, le deuxième circuit de fluide (34), en particulier avec un évaporateur (24) et un condenseur (26).

3. Appareil électroménager (10) selon l'une des revendications précédentes, dans lequel le bypass (28) opère à l'état ouvert de sorte que le fluide circule dans le premier circuit (20) et opère à l'état fermé de sorte que le fluide ne circule pas dans le premier circuit (20), mais en particulier dans le deuxième circuit de fluide (34).

4. Appareil électroménager (10) selon l'une des revendications précédentes, dans lequel le bypass (28) comprend comme moyen d'ouverture et de fermeture au moins une vanne.

5. Appareil électroménager (10) selon la revendication 4, dans lequel la vanne est une vanne bidirectionnelle ou une électrovanne.

6. Procédé de fonctionnement réduisant les vibrations et/ou le bruit d'un appareil électroménager (10),
dans lequel l'appareil électroménager (10) comprend un compresseur (22),
un premier circuit de fluide (20) et un deuxième circuit de fluide (34) destinés à la circulation d'un fluide pendant le fonctionnement de l'appareil électroménager (10), dans lequel, dans le premier et le deuxième circuit de fluide, le compresseur (22) présente un côté basse pression et un côté haute pression destinés à la compression du fluide, dans le premier circuit de fluide (20), un bypass (28) étant en outre prévu comprenant un moyen d'ouverture et de fermeture,
dans lequel l'appareil électroménager comprend une commande (30), et
le bypass (28) est amorcé à des fins d'ouverture et/ou de fermeture par le biais de la commande (30) et du moyen d'ouverture et de fermeture,
**caractérisé en ce que** le côté haute et basse pression du compresseur (22), afin de diminuer les vibrations et/ou le bruit pendant le fonctionnement, est amené en communication fluidique avec le bypass (28) pour résister à une accumulation de pression côté haute pression.

7. Procédé selon la revendication 6, dans lequel, à l'état ouvert du bypass (28), le fluide circule dans le premier circuit (20) et à l'état fermé, le fluide ne circule pas dans le premier circuit (20), mais dans le deuxième circuit de fluide (34).

8. Procédé selon l'une des revendications 6 ou 7, dans lequel le bypass (28) est employé à la circulation du fluide dans le premier circuit (20) dans une plage de régime prédéterminée, en particulier dans une plage de régime entre 30 Hz et 50 Hz, de préférence entre 35 Hz et 40 Hz.

9. Procédé selon l'une des revendications 6 à 8, dans lequel le bypass (28) comprend comme moyen d'ouverture et de fermeture au moins une vanne, de préférence une vanne bidirectionnelle ou une électrovanne.

10. Procédé selon l'une des revendications 6 à 9 destiné au fonctionnement d'un appareil électroménager (10) selon l'une des revendications 1 à 6.
